# EUROPÄISCHE PATENTSCHRIFT

(11) **EP 2 194 510 B1**
(45) Veröffentlichungstag und Bekanntmachung des Hinweises auf die Patenterteilung: **29.08.2018**
(21) Anmeldenummer: 09014146.6
(22) Anmeldetag: 12.11.2009
(51) Int. Cl.: G07C 5/08

(54) **Datenaufzeichnungssystem**
Data recording system
Système d'enregistrement de données

(30) Priorität: 05.12.2008 DE 102008060619
(43) Veröffentlichungstag der Anmeldung: 09.06.2010
(73) Patentinhaber: Steinbeis Interagierende Systeme GmbH, 73728 Esslingen (DE)
(72) Erfinder: Bühler, Oliver, 73266 Bissingen/Teck (DE); Ulmer, Daniel, 71083 Herrenberg (DE)
(74) Vertreter: Ruckh, Rainer Gerhard

(56) Entgegenhaltungen:
- EP-A2- 1 286 312
- DE-A1- 2 929 532
- GB-A- 2 432 075
- US-A1- 2001 005 804
- US-A1- 2006 274 829
- US-B1- 7 359 821

## Beschreibung

Die Erfindung betrifft ein Datenaufzeichnungssystem gemäß dem Oberbegriff des Anspruchs 1.
Ein derartiges Datenaufzeichnungssystem ist aus der DE 10 2007 015 762 A1 bekannt.
Das beschriebene Datenaufzeichnungssystem umfasst eine eine Speichereinheit aufweisende Rechnereinheit, eine Zeitstempeleinheit sowie eine Schnittstelleneinheit zum Anschluss an unterschiedliche Fahrzeuge, insbesondere Kraftfahrzeuge. Über die Schnittstelleneinheit eingelesene Daten werden mit in der Zeitstempeleinheit generierten absoluten Zeitstempeln versehen und in der Speichereinheit abgespeichert.
Bei den aufgezeichneten Daten handelt es sich um Daten, die über Fahrzeugbusse, insbesondere CAN-Busse und LIN-Busse, innerhalb von Kraftfahrzeugen übertragen werden, wobei diese Daten insbesondere in Steuergeräten eingelesen, ausgewertet und auch von diesen ausgegeben werden, um Fahrzeugfunktionen wie elektrische Brems- oder Lenkbewegungen zu steuern.
Um die über die Fahrzeugbusse übertragenen Daten aufzeichnen zu können, weist das Datenaufzeichnungssystem eine entsprechend ausgebildete Schnittstelleneinheit mit einer hinreichenden Anzahl von CAN-Controllern und LIN-Controllern auf, das heißt die Schnittstelleneinheit ist an die standardisierten Fahrzeugbusse in Form von CAN-Bussen und LIN-Bussen angepasst.

In modernen Kraftfahrzeugen werden verstärkt auch Bildaufnehmer, insbesondere Videokameras eingesetzt, beispielsweise um Hindernisse auf der Fahrbahn oder auch vorausfahrende Fahrzeuge zu erkennen, um beispielsweise Abstände zwischen hintereinander fahrenden Fahrzeugen erkennen zu können.

Ein Problem bei derartigen Bildaufnehmern besteht darin, dass die mit diesen generierten Bilder Datenströme in Form von Datensequenzen darstellen, die sehr große Datenmengen darstellen. Zudem bilden derartige Bildaufnehmer sowie die hierfür vorgesehenen Bildauswerteeinheiten in Form von Videomesstechniken herstellungsspezifische, proprietäre Einheiten. Daher ist es nicht möglich, derartige Systeme in den Datentransfer über die Fahrzeugbusse einzubinden. Somit können auch die in den einzelnen Bildaufnehmern generierten Daten nicht mit dem in der DE 10 2007 015 762 A1 beschriebenen Datenaufzeichnungssystem mit den Zeitstempeln versehen werden und zeitaufgelöst mit den anderen, über die Fahrzeugbusse übertragenen Daten aufgezeichnet werden.

Die US 2006/0274829 A1 betrifft ein Überwachungssystem, das insbesondere in Kraftfahrzeugen eingesetzt wird. Das Überwachungssystem umfasst eine Einheit zur Generierung von Video-Daten. Diesen Video-Daten können weitere Daten wie die Richtung und Geschwindigkeit des Kraftfahrzeugs zugeordnet sein. Die Gesamtheit dieser Daten bildet einen Datenstrom, der mit absoluten Zeitstempeln zeitaufgelöst erfasst wird. Zur Datenreduktion wird eine Kompression dieser Daten durchgeführt, wodurch Datenpakete erhalten werden. Diese werden mit Prüfsummen, insbesondere Hashsummen abgesichert und abgespeichert.

Der Erfindung liegt die Aufgabe zugrunde ein Datenaufzeichnungssystem der eingangs genannten Art bereitzustellen, welches eine erweiterte Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.
Das erfindungsgemäße Datenaufzeichnungssystem umfasst eine eine Speichereinheit aufweisende Rechnereinheit, mit einer Zeitstempeleinheit, die ausgebildet ist, absolute Zeitstempel zu generieren, sowie eine Schnittstelleneinheit, welche zum Anschluss an wenigstens ein Fahrzeug ausgebildet ist. Im Fahrzeug generierte Daten, die über Fahrzeugbusse übertragen werden, werden über die Schnittstelleneinheit in die Rechnereinheit eingelesen, mit in der Zeitstempeleinheit generierten Zeitstempeln versehen und in der Speichereinheit abgespeichert. Im Fahrzeug sind ein oder mehrere Bildaufnehmer vorgesehen, welche ausgebildet sind als Datenströme mit Folgen von Datensequenzen Bildsignale zu generieren, wobei eine Datensequenz ein Bild darstellt. Weiter umfasst das erfindungsgemäße Datenaufzeichnungssystem eine Berechnungseinheit, welche ausgebildet ist für vorgegebene Datensequenzen von dem einen Bildaufnehmer oder von den mehreren Bildaufnehmern Prüfwerte zu berechnen, die die Datensequenzen kennzeichnen. Über Fahrzeugbusse übertragene Daten werden von der Rechnereinheit einzeln mit absoluten Zeitstempeln versehen und mit diesen abgespeichert. Die Rechnereinheit ist ferner ausgebildet, jeden Prüfwert mit einem den Entstehungszeitpunkt der Datensequenz kennzeichnenden absoluten Zeitstempel zu versehen. Die mit den absoluten Zeitstempeln versehenen Prüfwerte werden in der Speichereinheit abgespeichert.
Ein wesentlicher Vorteil der erfindungsgemäßen Datenaufzeichnungssysteme besteht darin, dass auch große Datenmengen bildende Datenströme, insbesondere in Form von Bildsignalen von Bildaufnehmern wie Videokameras generiert werden, in die erfindungsgemäße Datenaufzeichnung mit einbezogen werden können.
Bei einem Einsatz des erfindungsgemäßen Datenaufzeichnungssystems zur Aufzeichnung von Daten, die in einem Kraftfahrzeug übertragen werden, werden dabei Daten, die über Fahrzeugbusse wie CAN- oder LIN-Busse übertragen werden, einzeln mit absoluten Zeitstempeln versehen.

Dagegen wird bei Bildsignalen, die von einem oder mehreren Bildaufnehmern generiert werden, die Berechnungseinheit eingesetzt, um für alle Bilder oder eine bestimmte Teilfolge in Form jedes n-ten Bildes (n ≥ 2) jeweils als Prüfwert die Hash-Summe des jeweiligen Bildes zu berechnen, wobei dann in der Rechnereinheit die so gebildete Hash-Summe mit einem absoluten Zeitstempel versehen wird, der den Entstehungszeitpunkt des Bildes gekennzeichnet.

Durch die Bildung der Hash-Summe für die Bilder der Bildaufnehmer oder allgemein die Bildung der Prüfwerte für Datensequenzen in einem Datenstrom wird eine signifikante Datenreduktion erhalten. Die Hash-Summe, allgemein die Prüfwerte, bilden somit in der Rechnereinheit verarbeitbare Datenmengen, die durch das Versehen mit den absoluten Zeitstempeln aufgezeichnet werden können.

Wesentlich hierbei ist, dass in der Rechnereinheit anhand der Hash-Summen die zugehörigen Bilder oder allgemein anhand der Prüfwerte die Datensequenzen eindeutig identifiziert werden können. Dabei können die Hash-Summen bereits selbst die zugehörigen Bilder eindeutig kennzeichnen. Weiterhin kann eine Plausibilitätsprüfung der Abfolge mehrerer Bilder hinzugenommen werden um einer Hash-Summe ein Bild eindeutig zuzuordnen.

Ein wesentlicher Vorteil der Erfindung besteht darin, dass die Absolutzeit der Generierung eines Bildes oder allgemein einer Datensequenz dadurch erhalten wird, dass der in der Zeitstempeleinheit generierte absolute Zeitstempel auf ein einzelnes charakteristisches Datum in den Bildsignalen eines Bildes oder allgemein in der Datensequenz bezogen werden kann. Im Fall der seriell aus einem Bildaufnehmer ausgelesenen Bildsignale kann dies beispielsweise der Anfang eines Bildes, das heißt der Anfang der Bildsignalfolge sein. Dabei ist die Funktion der Zeitstempeleinheit nicht auf ein spezifisches Datenprotokoll der Bildsignale von Bildaufnehmern begrenzt. Dies bedeutet, dass die erfindungsgemäße Datenaufzeichnung für Bildaufnehmer oder allgemein Datenquellen unterschiedlicher Ausbildung eingesetzt werden kann. Damit kann das erfindungsgemäße Datenaufzeichnungssystem insbesondere zur Datenaufzeichnung in Kraftfahrzeugen eingesetzt werden, in welchem neben dem Datenverkehr über die standardisierten Fahrzeugbusse ein Datenverkehr von Bildaufnehmern unterschiedlicher Hersteller vorhanden ist, welches nicht in den Datenverkehr über die Fahrzeugbusse eingebunden werden kann. Das erfindungsgemäße Datenaufzeichnungssystem ist damit universell einsetzbar.

Beim Einsatz in Kraftfahrzeugen, in welchen einerseits ein Datenverkehr über standardisierte Fahrzeugbusse und andererseits ein Datenverkehr zwischen Bildaufnehmern und zugeordneten Bildauswerteeinheiten als proprietären Systemen stattfindet, kann mit dem erfindungsgemäßen Datenaufzeichnungssystem das Zeitverhalten des gesamten Systems erfasst und überprüft werden. Dabei ist eine einfache Adaptionsmöglichkeit an unterschiedliche Bildaufnehmersysteme möglich, da weder die Bildung der Hash-Summe in der Berechnungseinheit noch die Referenzierung der absoluten Zeitstempel auf bestimmte Daten innerhalb der Bildsignale auf spezifische Datenprotokolle der Bildsignale beschränkt oder festgelegt ist.

Gemäß einer ersten Variante ist in der Rechnereinheit oder einer an dieser angeschlossenen Auswerteeinheit anhand der Zeitstempel die im Fahrzeug in Realzeit abgelaufene Folge von aufgezeichneten Daten und Datensequenzen rekonstruierbar.

In diesem Fall wird mit dem erfindungsgemäßen Datenaufzeichnungssystem durch die mit den Zeitstempeln in Realzeitfolge aufgezeichneten Daten eine vollständige zeitaufgelöste Datenprotokollierung für ein Fahrzeug erhalten, anhand derer Fehler in einzelnen Einheiten des Fahrzeugs aufgedeckt und analysiert werden können.

Mit dem erfindungsgemäßen Datenaufzeichnungssystem können Funktionen innerhalb eines Fahrzeugs und, bei Einbindung des Datenaufzeichnungssystems in mehrere Fahrzeuge, auch Fahrzeug überprüfende Funktionen geprüft werden.

Die Erfindung wird im Folgenden anhand der Zeichnungen erläutert. Es zeigen:
- Figur 1:: Beispiel einer Integration des erfindungsgemäßen Datenaufzeichnungssystems in ein Kraftfahrzeug.
- Figur 2:: Ausschnitt des Systems gemäß Figur 1.
- Figur 3:: Anwendung des Datenaufzeichnungssystems gemäß Figur 1 für eine Prüfstand.

Figur 1 zeigt schematisch die Integration des erfindungsgemäßen Datenaufzeichnungssystems 1 in einem Kraftfahrzeug 2. Figur 1 zeigt exemplarisch für in dem Kraftfahrzeug 2 integrierte Elektronik-, Steuer- und Messtechnikkomponenten ein Steuergerät 3, das über einen Fahrzeugbus 4, wie zum Beispiel ein CAN-Bus, Daten mit einem Ultraschallsensor 5 austauscht. Der Ultraschallsensor 5 wird im vorliegenden Fall zur Messung von Abständen vorausfahrender Fahrzeuge eingesetzt. Generell sind im Kraftfahrzeug 2 eine Vielzahl von Steuergeräten 3 und angeschlossenen Sensorkomponenten zur Steuerung und Kontrolle verschiedener Fahrzeugfunktionen vorgesehen. Dementsprechend sind auch eine Vielzahl von Fahrzeugbussen 4 wie CAN-Bussen und LIN-Bussen vorgesehen.

Im Kraftfahrzeug 2 ist weiterhin ein Bildaufnehmer 6 in Form einer Kamera, insbesondere Videokamera, vorgesehen, die neben dem Ultraschallsensor 5 zur Abstandsmessung eingesetzt wird. Generell können mehrere derartige Bildaufnehmer 6 vorgesehen sein. Die im Bildaufnehmer 6 generierten Bildsignale werden in einer Bildauswerteeinheit 7, wie zum Beispiel einer Videomesstechnik, ausgewertet. Der Bildaufnehmer 6 mit der Bildauswerteeinheit 7 ist zwar an das Steuergerät 3 anschließbar, jedoch bilden der Bildaufnehmer 6 mit der Bildauswerteeinheit 7 ein proprietäres System mit einem herstellerspezifischen Datenprotokoll, das sich von dem standardisierten Datenprotokoll der Fahrzeugbusse unterscheidet.

Das in dem Kraftfahrzeug 2 zu Zwecken der Datenaufzeichnung integrierte Datenaufzeichnungssystem 1 weist eine Rechnereinheit 8 in Form eines Controllers oder dergleichen auf. In dieser Rechnereinheit 8 ist eine nicht gesondert dargestellte Speichereinheit vorgesehen.

Weiterhin umfasst das Datenaufzeichnungssystem 1 eine Schnittstelleneinheit. Diese Schnittstelleneinheit umfasst eine erste Schnittstelle 9, die in Figur 1 als separate Einheit dargestellt ist, jedoch zweckmäßig mit der Rechnereinheit 8 eine Baueinheit bildet. Die Schnittstelle 9 weist eine geeignete Anzahl von CAN- und LIN-Controllern auf, um von den als CAN- und LIN-Bussen ausgebildeten Fahrzeugbussen 4 Daten einlesen zu können.

Als weitere Einheit des Datenaufzeichnungssystems 1 ist eine Zeitstempeleinheit 10 vorgesehen. Mit dieser Zeitstempeleinheit 10 werden absolute Zeitstempel generiert. Hierzu empfängt die Zeitstempeleinheit 10 GPS-Signale, das heißt absolute Zeitsignale. Generell kann die Zeitstempeleinheit 10 auch andere Zeit-Signale wie DCF 77 empfangen. Die Zeitstempeleinheit 10, die von einem Prozessor oder dergleichen gebildet ist, ist an die Rechnereinheit 8 angeschlossen. Zudem ist die Zeitstempeleinheit 10 an die Ein- und Ausgänge der die Schnittstelle 9 bildenden CAN-Controller und LIN-Controller angeschlossen. Mittels der Zeitstempeleinheit 10 werden die über CAN-Controller und LIN-Controller der Schnittstelle 9 ein- und ausgelesenen Daten mit in der Zeitstempeleinheit 10 generierten absoluten Zeitstempeln versehen, so dass in der Rechnereinheit 8 des Datenaufzeichnungssystems 1 alle eingelesenen Daten sowie die auf die Busse ausgeschriebenen Daten mit den zugehörigen Absolut-Zeitwerten gekennzeichnet sind. Die Daten mit den Zeitstempeln werden in der Speichereinheit gespeichert. Prinzipiell können in der Speichereinheit sämtliche eingelesenen Daten abgespeichert werden. Alternativ können in der Rechnereinheit 8 Triggerbedingungen definiert werden, wobei in Abhängigkeit dieser Triggerbedingungen nur Daten innerhalb vorgegebener Zeitintervalle gespeichert werden.

Die Schnittstelleneinheit des Datenaufzeichnungssystems 1 umfasst eine weitere Schnittstelle 11 zum Mithören von Bildsignalen, die im Bildaufnehmer 6 generiert und der Bildauswerteeinheit 7 ausgewertet werden. Auch diese Schnittstelle 11 kann mit der Rechnereinheit 8 eine Baueinheit bilden oder als separate Einheit ausgebildet sein.

Anders als die über die Fahrzeugbusse 4 übertragenen Daten werden die im Bildaufnehmer 6 generierten Bildsignale nicht einzeln mit absoluten Zeitstempeln versehen und auch nicht in der Speichereinheit der Rechnereinheit 8 abgespeichert.

Anstelle dessen ist als weiterer Bestandteil des Datenaufzeichnungssystems 1 eine Berechnungseinheit 12 vorgesehen. In der Berechnungseinheit 12 ist in Form von Software-Modulen ein Algorithmus implementiert, mittels dessen für ein mit dem Bildaufnehmer 6 generiertes Bild als Prüfwert eine Hash-Summe berechnet wird, welche das Bild eindeutig oder zumindest nahezu eindeutig kennzeichnet.

Prinzipiell kann für jedes Bild, das im Bildaufnehmer 6 generiert wird, die Hash-Summe berechnet werden. In dem Datenaufzeichnungssystem 1 kann jedoch auch eine Einstellung derart vorgenommen werden, dass nur für jedes n-te (n ≥ 2) Bild eine Hash-Summe berechnet wird.

Die Folge der generierten Hash-Summen wird von der Berechnungseinheit 12 in die Rechnereinheit 8 eingelesen. Dort wird jede Hash-Summe mit einem in der Zeitstempeleinheit 10 generierten absoluten Zeitstempel versehen, der den Zeitpunkt der Generierung des Bildes kennzeichnet. Jede Hash-Summe mit dem zugeordneten Zeitstempel wird in der Speichereinheit abgespeichert.

Figur 2 veranschaulicht detaillierter das Mithören der Bildsignale über die Schnittstelle 11 sowie die Generierung der Hash-Summe und der absoluten Zeitstempel für diese Bildsignale.

Figur 2 zeigt schematisch den Bildaufnehmer 6, der typischerweise als Kamera einen matrixförmigen CCD- oder CMOS-Sensor aufweist. Das dort generierte Bild bildet, wie in Figur 2 veranschaulicht, eine matrixförmige Anordnung von Bildpunkten 13, wobei der erste Bildpunkt der matrixförmigen Anordnung graphisch hervorgehoben ist.

Beim Auslesen dieser Bildpunkte 13 aus dem Bildaufnehmer 6 wird aus diesen ein sequentieller Datenstrom, das heißt eine lineare Datensequenz 14 gebildet, wobei der erste Bildpunkt 13 dem ersten Datum der Datensequenz 14 entspricht. Figur 2 zeigt schematisch diese über eine Leitung 15 übertragene Datensequenz 14.

Diese Datensequenz 14 wird einerseits der Bildauswerteeinheit 7 und andererseits der Berechnungseinheit 12 zugeführt. Während in der Bildauswerteeinheit 7 die Bildauswertung der Bilder erfolgt, erfolgt in der Berechnungseinheit 12 die Berechnung der Hash-Summe aus der Datensequenz 14. Wie aus Figur 2 ersichtlich, ist die Zeitstempeleinheit 10 an die Berechnungseinheit 12 angeschlossen. Dadurch wird für jede Hash-Summe ein Zeitstempel generiert und dieser, sobald die Hash-Summe generiert ist, zugewiesen. Die in der Berechnungseinheit 12 generierte Hash-Summe (in Figur 2 mit H bezeichnet), die mit dem Zeitstempel versehen ist, wird in die Rechnereinheit 8 eingelesen und dann in der Speichereinheit abgespeichert.

Der Zeitstempel ist referenziert auf den Entstehungszeitpunkt des jeweiligen Bildes. Als Bezug hierfür wird vorzugsweise der erste Bildpunkt 13 in der Datensequenz als charakteristisches Merkmal verwendet.

Generell kann die Referenzierung der Zeitstempelung auf beliebige Charakteristiken in einer ein Bild bildenden Datensequenz 14 erfolgen. Hierzu kommt auch der Zeitpunkt des Auslesens der Bildpunkte aus der Kamera des Bildaufnehmers 6 in Betracht. Da die zeitliche Referenzierung auf beliebige Bildmerkmale erfolgen kann, kann das Datenaufzeichnungssystem 1 für unterschiedliche Bildaufnehmer 6 eingesetzt werden.

Als Ergebnis der mit dem Datenaufzeichnungssystem 1 durchgeführten Datenaufzeichnung sind in der Speichereinheit der Rechnereinheit 8 die über die Fahrzeugbusse 4 übertragenen, einzeln mit Zeitstempel gekennzeichneten Daten sowie die Hash-Summen der Bilder des Bildaufnehmers 6, die ebenfalls mit absoluten Zeitstempeln versehen sind, gespeichert.

Zur Auswertung der Datenaufzeichnung, die in der Rechnereinheit 8 oder in einer daran anschließenden Auswerteeinheit erfolgen kann, werden dann die einzelnen in der Rechnereinheit 8 gespeicherten Hash-Summen den in der Bildauswerteeinheit 7 vorhandenen Bilder, die mit dem Bildaufnehmer 6 generiert wurden, zugeordnet. Im einfachsten Fall reichen hierzu bereits die Hash-Summen allein als eindeutige Kennzeichnungen aus. Falls dies nicht der Fall ist, kann hierzu zusätzlich eine Plausibilitätsprüfung bei der Abfolge der einzelnen in der Bildauswerteeinheit 7 vorhandenen Bilder verwendet werden.

Ein Vorteil der erfindungsgemäßen Datenaufzeichnung besteht darin, dass durch die Bildung der Hash-Summen eine signifikante Datenreduktion derart erhalten wird, dass bei der in Echtzeit erfolgenden Datenaufzeichnung nicht die sehr große Datenmengen bildenden Bilder des Bildaufnehmers 6 als Ganzes mit Zeitstempeln versehen und mit diesen in der Rechnereinheit 8 abgespeichert werden müssen, sondern vielmehr allein die Hash-Summen als eindeutige Kennwerte für die Bilder. Die nachfolgende Auswertung der aufgezeichneten Daten, die dann zeitentspannt erfolgen kann, kann dann über die Hash-Summen wieder den Bezug zu den Bildern des Bildaufnehmers 6 herstellen.

Als Ergebnis dieser Auswertung liegt dann eine mit absoluten Zeitstempeln versehene Folge von Daten der Fahrzeugbusse 4 und der Bilder des Bildaufnehmers 6 vor, die exakt der Realzeitabfolge der Generierung dieser Daten und Bildern im Kraftfahrzeug 2 spricht.

Im einfachsten Fall kann durch eine unmittelbare Auswertung dieser Datenfolgen in der Rechnereinheit 8 oder der Auswerteeinheit eine Fehlerkontrolle von Einheiten des Kraftfahrzeugs 2 durchgeführt werden.

Alternativ können die in dem Datenaufzeichnungssystem 1 aufgezeichneten Daten für eine Simulationsrechnung verwendet werden, um so die Funktionsfähigkeiten von Einheiten des Kraftfahrzeugs 2 testen zu können.

Eine dritte Variante zeigt Figur 3. In diesem Fall bildet das Datenaufzeichnungssystem 1 mit der Rechnereinheit 8, der Zeitstempeleinheit 10 und der Berechnungseinheit 12 einen Realzeitadapter zur Testung eines zu prüfenden Systems 16 auf einem Prüfstand, wobei das zu prüfende System 16 beispielsweise ein Steuergerät des Kraftfahrzeugs 2 umfassen kann.

Die während des Betriebs des Kraftfahrzeugs 2 mit dem Datenaufzeichnungssystem 1 aufgezeichneten Daten der Fahrzeugbusse 4 und die ebenfalls aufgezeichneten Hash-Summen sind durch absolute Zeitstempel gekennzeichnet.

Dies wird ausgenutzt, um die von den Datenquellen (DQ) bildenden Fahrzeugbussen 4 gelieferten Daten und die vom Bildaufnehmer 6 als Bilddatenquelle (BQ) gelieferten Bilddaten in einer Realzeitfolge mit dem Datenaufzeichnungssystem 1 abzuspielen, so dass diese Daten Eingangsgrößen für das zu prüfende System 16 bilden, welches dann unter Realbedingungen getestet werden kann.

In einer weiteren Ausführungsform werden in einem Auswertemodul, welches von einem geeigneten Softwaremodul auf einem externen Rechner gebildet sein kann, für die in der Bildauswerteeinheit 7 hinterlegten Bilder, die mit dem Bildaufnehmer 6 aufgenommen wurden, die Hash-Summen gebildet und mit den in der Berechnungseinheit 12 während der Datenaufzeichnung generierten Hash-Summen verglichen. Anhand dieses Vergleichs können die Bilder in der Bildauswerteeinheit 7 auf ihre Vollständigkeit und/oder ihre Unverfälschtheit geprüft werden.

### Bezugszeichenliste

- (1): Datenaufzeichnungssystem
- (2): Kraftfahrzeug
- (3): Steuergerät
- (4): Fahrzeugbus
- (5): Ultraschallsensor
- (6): Bildaufnehmer
- (7): Bildauswerteeinheit
- (8): Rechnereinheit
- (9): Schnittstelle
- (10): Zeitstempeleinheit
- (11): Schnittstelle
- (12): Berechnungseinheit
- (13): Bildpunkt
- (14): Datensequenz
- (15): Leitung
- (16): System
- (H): Hash-Summe
- (Z): Zeitstempel
- (DQ): Datenquellen
- (BQ): Bilddatenquelle

## Patentansprüche

1. Datenaufzeichnungssystem mit einer eine Speichereinheit aufweisenden Rechnereinheit, einer Zeitstempeleinheit, die ausgebildet ist, absolute Zeitstempel zu generieren, sowie einer Schnittstelleneinheit, welche zum Anschluss an wenigstens ein Fahrzeug ausgebildet ist, wobei die Rechnereinheit ausgebildet ist, im Fahrzeug generierte Daten, die über Fahrzeugbusse übertragen werden, über die Schnittstelleneinheit einzulesen, mit in der Zeitstempeleinheit generierten Zeitstempeln zu versehen und in der Speichereinheit abzuspeichern, wobei im Fahrzeug ein oder mehrere Bildaufnehmer (6) vorgesehen sind, welche ausgebildet sind als Datenströme mit Folgen von Datensequenzen (14) Bildsignale zu generieren, wobei eine Datensequenz (14) ein Bild darstellt, und wobei das Datenaufzeichnungssystem eine Berechnungseinheit (12) umfasst, welche ausgebildet ist für vorgegebene Datensequenzen (14) von dem einen Bildaufnehmer (6) oder von den mehreren Bildaufnehmern (6) Prüfwerte zu berechnen, die die Datensequenzen kennzeichnen, **dadurch gekennzeichnet, dass** die Rechnereinheit ausgebildet ist, die über die Fahrzeugbusse übertragenen Daten einzeln mit absoluten Zeitstempeln zu versehen und mit diesen abzuspeichern und die Rechnereinheit (8) ferner ausgebildet ist, jeden Prüfwert mit einem den Entstehungszeitpunkt der Datensequenz (14) kennzeichnenden absoluten Zeitstempel zu versehen, und die mit den absoluten Zeitstempeln versehenen Prüfwerte in der Speichereinheit abzuspeichern.

2. Datenaufzeichnungssystem nach Anspruch 1, **dadurch gekennzeichnet, dass** die Berechnungseinheit (12) ausgebildet ist als Prüfwert eine Hash-Summe für ein Bild zu berechnen.

3. Datenaufzeichnungssystem nach Anspruch 2, **dadurch gekennzeichnet, dass** die Berechnungseinheit (12) ausgebildet ist, für jedes n-te Bild eine Hash-Summe zu berechnen, wobei n ≥ 1 ist.

4. Datenaufzeichnungssystem nach einem der Ansprüche 1 bis 3, **dadurch gekennzeichnet, dass** in einer ein Bild darstellenden Datensequenz (14) ein dessen Entstehungszeit definierendes Datum enthalten ist, auf welches der in der Zeitstempeleinheit (10) generierte Zeitstempel referenzierbar ist.

5. Datenaufzeichnungssystem nach einem der Ansprüche 1 bis 4, **dadurch gekennzeichnet, dass** die von dem oder den Bildaufnehmern (6) generierten Bildsignale über wenigstens eine Leitung einer Bildauswerteeinheit zugeführt werden, und dass an diese Leitung die Berechnungseinheit (12) angeschlossen ist.

6. Datenaufzeichnungssystem nach einem der Ansprüche 2 bis 5, **dadurch gekennzeichnet, dass** der Rechnereinheit (8) ausgebildet ist, allein anhand der Hash-Summen eine Identifikation des zugehörigen Bilds durchzuführen.

7. Datenaufzeichnungssystem nach einem der Ansprüche 2 bis 5, **dadurch gekennzeichnet, dass** die Rechnereinheit (8) ausgebildet ist, anhand der Hash-Summen und einer Plausibilitätsprüfung der Abfolge von Bildern das der Hash-Summe zugeordnete Bild zu identifizieren.

8. Datenaufzeichnungssystem nach einem der Ansprüche 1 bis 8 7, **dadurch gekennzeichnet, dass** in der Rechnereinheit (8) oder einer an dieser angeschlossenen Auswerteeinheit anhand der absoluten Zeitstempel die im Fahrzeug in Realzeit abgelaufene Folge von aufgezeichneten Daten und Datensequenzen (14) rekonstruiert ist.

9. Datenaufzeichnungssystem nach einem der Ansprüche 5 bis 8, **dadurch gekennzeichnet, dass** ein Auswertemodul vorgesehen ist, welches ausgebildet ist für die in der Bildauswerteeinheit (7) hinterlegten Bilder die Hash-Summen zu berechnen, und dass die Berechnungseinheit (12) ausgebildet ist, diese Hash-Summen mit den berechneten Hash-Summen zu vergleichen, wodurch eine Prüfung der Bilder auf Vollständigkeit und/oder Unverfälschtheit erhalten ist.

## Claims

1. Data recording system with a computer unit comprising a memory unit, with a time stamp unit constructed to generate absolute time stamps, and with an interface unit constructed for connection with at least one vehicle, wherein the computer unit is constructed to read in data, which are generated in the vehicle and are transmitted by way of vehicle buses, by way of the interface unit, to provide the data with time stamps generated in the time stamp unit and to store the data in the memory unit, wherein provided in the vehicle are one or more image receivers (6) which are constructed to generate image signals as data flows with trains of data sequences (14), wherein one data sequence (14) represents one image and wherein the data recording system comprises a calculating unit (12) constructed to calculate, for predetermined data sequences (14) from the image receiver (6) or several image receivers (6), test values characterising the data sequences, **characterised in that** the computer unit is constructed to provide the data, which are transmitted by way of the vehicle buses, individually with absolute time stamps and to store the time stamps therewith and the computer unit (8) is further constructed to provide each test value with an absolute time stamp characterising the instant of creation of the data sequence (14) and to store the test values, which are provided with the absolute time stamps, in the memory unit.

2. Data recording system according to claim 1, **characterised in that** the calculating unit (12) is constructed to calculate as test value a hash sum for an image.

3. Data recording system according to claim 2, **characterised in that** the calculating unit (12) is constructed to calculate a hash sum for each nth image, wherein n ≥ 1.

4. Data recording system according to any one of claims 1 to 3, **characterised in that** included in a data sequence (14) representing an image is a datum which defines the time of creation thereof and to which the time stamp generated in the time stamp unit (10) can be referenced.

5. Data recording system according to any one of claims 1 to 4, **characterised in that** the image signals generated by the image receiver or receivers (6) are fed by way of at least one line to an image evaluating unit and that the calculating unit (12) is connected with this line.

6. Data recording system according to any one of claims 2 to 5, **characterised in that** the computer unit (8) is constructed to perform identification of the associated image solely on the basis of the hash sums.

7. Data recording system according to any one of claims 2 to 5, **characterised in that** the computer unit (8) is constructed to identify, on the basis of the hash sums and a plausibility check of the sequence of images, the image associated with the hash sum.

8. Data recording system according to any one of claims 1 to 7, **characterised in that** the train, which elapses in the vehicle in real time, of recorded data and data sequences (14) is reconstructed in the computer unit (8) or an evaluating unit connected therewith on the basis of the absolute time stamps.

9. Data recording system according to any one of claims 5 to 8, **characterised in that** an evaluating module is provided which is constructed to calculate the hash sums for the images filed in the image evaluating unit (7) and that the calculating unit (12) is constructed to compare these hash sums with the calculated hash sums, whereby a check of the images for completeness and/or genuineness is obtained.

## Revendications

1. Système d'enregistrement de données comprenant une unité de traitement informatisé, pourvue d'une unité de mémorisation, une unité à horodateur réalisée pour engendrer des horodatages absolus, ainsi qu'une unité à interfaces réalisée en vue de la connexion à au moins un véhicule, ladite unité de traitement informatisé étant réalisée en vue d'importer, par l'intermédiaire de ladite unité à interfaces, des données engendrées dans le véhicule et transmises par l'intermédiaire de bus dudit véhicule, de les doter d'horodatages engendrés dans ladite unité à horodateur, puis de les stocker dans ladite unité de mémorisation, sachant qu'un ou plusieurs enregistreur(s) d'images, prévu(s) dans ledit véhicule, est (sont) réalisé(s) en vue d'engendrer des signaux d'images en tant que flux de données avec successions de séquences de données (14), une séquence de données (14) représentant alors une image, et sachant que ledit système d'enregistrement de données inclut une unité de calcul (12) réalisée en vue de calculer, pour des séquences de données préétablies (14) de l'un des enregistreurs d'images (6) ou des multiples enregistreurs d'images (6), des valeurs de test caractérisant lesdites séquences de données, **caractérisé par le fait que** l'unité de traitement informatisé est réalisée en vue de doter individuellement, d'horodatages absolus, les données transmises par l'intermédiaire des bus du véhicule, et de les stocker conjointement à ces derniers, ladite unité (8) de traitement informatisé étant réalisée, par ailleurs, en vue de doter chaque valeur de test d'un horodatage absolu caractérisant l'instant d'origine de la séquence de données (14), puis de stocker, dans l'unité de mémorisation, les valeurs de test dotées des horodatages absolus.

2. Système d'enregistrement de données, selon la revendication 1, **caractérisé par le fait que** l'unité de calcul (12) est réalisée en vue de calculer, en tant que valeur de test, une somme de hachage pour une image.

3. Système d'enregistrement de données, selon la revendication 2, **caractérisé par le fait que** l'unité de calcul (12) est réalisée en vue de calculer une somme de hachage pour chaque nième image, sachant que n ≥ 1.

4. Système d'enregistrement de données, selon l'une des revendications 1 à 3, **caractérisé par le fait qu'**une séquence de données (14), représentant une image, renferme une donnée qui définit l'instant d'origine de ladite image, et à laquelle peut se référer l'horodatage engendré dans l'unité à horodateur (10).

5. Système d'enregistrement de données, selon l'une des revendications 1 à 4, **caractérisé par le fait que** les signaux d'images engendrés par l'enregistreur ou les enregistreurs d'images (6) sont délivrés, par l'intermédiaire d'au moins un conducteur, à une unité d'évaluation d'images ; et **par le fait que** l'unité de calcul (12) est raccordée à ce conducteur.

6. Système d'enregistrement de données, selon l'une des revendications 2 à 5, **caractérisé par le fait que** l'unité (8) de traitement informatisé est réalisée en vue d'effectuer une identification de l'image associée, uniquement sur la base des sommes de hachage.

7. Système d'enregistrement de données, selon l'une des revendications 2 à 5, **caractérisé par le fait que** l'unité (8) de traitement informatisé est réalisée en vue d'identifier l'image, associée à la somme de hachage, sur la base des sommes de hachage et d'un contrôle de plausibilité de la succession d'images.

8. Système d'enregistrement de données, selon l'une des revendications 1 à 7, **caractérisé par le fait que** la succession de données et de séquences de données (14) enregistrées, ayant eu lieu en temps réel dans le véhicule, est reconstituée dans l'unité (8) de traitement informatisé ou dans une unité d'évaluation raccordée à cette dernière, sur la base des horodatages absolus.

9. Système d'enregistrement de données, selon l'une des revendications 5 à 8, **caractérisé par le fait qu'**il est prévu un module d'évaluation, réalisé afin de calculer les sommes de hachage pour les images consignées dans l'unité (7) d'évaluation d'images ; et **par le fait que** l'unité de calcul (12) est réalisée en vue de comparer ces sommes de hachage aux sommes de hachage calculées, un contrôle d'exhaustivité et/ou d'authenticité des images étant ainsi obtenu.
